# EUROPÄISCHE PATENTSCHRIFT

(11) **EP 3 853 144 B1**
(45) Veröffentlichungstag und Bekanntmachung des Hinweises auf die Patenterteilung: **20.05.2026**
(21) Anmeldenummer: 19773416.3
(22) Anmeldetag: 20.09.2019
(51) Int. Cl.: B05B 11/00, B65D 47/20, B65D 47/00, B65D 83/14, B65D 83/52

(54) **PUMPKOPF SOWIE DOSIERVORRICHTUNG**
PUMP HEAD AND METERING DEVICE
TÊTE DE POMPAGE ET DISPOSITIF DE DOSAGE

(30) Priorität: 20.09.2018 DE 102018216060
(43) Veröffentlichungstag der Anmeldung: 28.07.2021
(73) Patentinhaber: F. Holzer GmbH, 66386 St. Ingbert (DE)
(72) Erfinder: Hee Lee, Hyeck, 66386 St. Ingbert (DE); Holzer, Frank, 66386 St. Ingbert (DE); Steinfeld, Ute, 66386 St. Ingbert (DE); Mahler, Markus, 66333 Völklingen (DE)
(74) Vertreter: Pfenning, Meinig & Partner mbB
(86) Internationale Anmeldenummer: PCT/EP2019/075311
(87) Internationale Veröffentlichungsnummer: WO 2020/058469

(56) Entgegenhaltungen:
- WO-A1-2017/029467
- DE-B3- 102016 212 892
- DE-U1- 202012 012 770

## Beschreibung

Die vorliegende Erfindung betrifft einen Pumpkopf mit einem speziell ausgestalteten elastischen Ventil, der einen sicheren Verschluss des Pumpkopfes ermöglicht. Durch das Ventil ist ein sicheres Verschließen des Pumpkopfes gewährleistet. Zudem betrifft die vorliegende Erfindung eine Dosiervorrichtung, die beispielsweise als Quetschflasche, als Non-Airless-System oder als Airless-System ausgebildet sein kann, wobei die Dosiervorrichtung einen erfindungsgemäßen Pumpkopf umfasst.

Aus dem Stand der Technik sind Dosiersysteme bekannt, wie beispielsweise Quetschflaschen, Non-Airless-Systeme oder Airless-Systeme. Diese Systeme zeichnen sich durch eine portionsweise Dosierung von abzugebendem Fluid oder durch kontinuierliche Abgabe von Fluid bei Applikation eines entsprechenden Drucks auf die Dosiervorrichtung aus.

Beispielsweise beschreibt die Druckschrift DE 20 2012 012 770 U einen Flüssigkeitsspender zum Austrag pharmazeutischer Flüssigkeiten mit einem Gehäuse, einer Auslassöffnung und einem der Auslassöffnung zugeordneten Auslassventil. Das Auslassventil umfasst: eine Ventilöffnung und einen Ventilstift, wobei der Ventilstift in einer Schließlage des Auslassventils die Ventilöffnung verschließt und in einer Öffnungslage des Auslassventils die Ventilöffnung freigibt, einen Ventilkörper, der entweder den Ventilstift oder die Ventilöffnung aufweist und der zumindest partiell gegenüber dem Gehäuse des Flüssigkeitsspenders verlagerbar ist, um hierdurch die Überführung des Auslassventils zwischen der Schließlage und der Öffnungslage zu ermöglichen, eine der Ventilöffnung vorgelagerte Druckkammer, die zu einer Seite hin durch einen Ventilteller des Ventilkörpers begrenzt ist, wobei der Ventilkörper mittels Druckbeaufschlagung durch Flüssigkeit in der Druckkammer zumindest abschnittsweise verlagerbar ist, so dass hierdurch der Ventilstift und die Ventilöffnung gegeneinander verlagert werden.

Ein weiterer Pumpkopf sowie eine Dosiervorrichtung werden in der DE 10 2016 212892 B3 offenbart.

Die Aufgabe der vorliegenden Erfindung ist es, einen Pumpkopf anzugeben, der die zuvor genannten Nachteile nicht aufweist. Der Pumpkopf soll zuverlässig dichtend schließen; ein leichtes Öffnen, auch nach längerem Stehen des Pumpkopfes sowie eine zuverlässige Abdichtung des Vorratsgefäßes bezüglich des Vorratsgefäßes bzw. des Pumpkopfes gegenüber der äußeren Umgebung soll gewährleistet sein. Des Weiteren soll der Pumpkopf eine hinreichend einfache mechanische Bedienbarkeit aufweisen, so dass auf starke Federn und damit einhergehende große Bedienkräfte weitestgehend verzichtet werden kann. Zudem soll ein erfindungsgemäßer Pumpkopf eine geringere Tendenz zu Verklemmungen aufweisen.

Diese Aufgabe wird hinsichtlich eines Pumpkopfes mit den Merkmalen des Patentanspruchs 1, hinsichtlich einer Dosiervorrichtung mit den Merkmalen des Patentanspruchs 14 gelöst. Die jeweiligen abhängigen Patentansprüche stellen dabei vorteilhafte Weiterbildungen dar.

Die vorliegende Erfindung betrifft somit einen Pumpkopf für eine Dosiervorrichtung zur dosierten Abgabe eines Fluids, umfassend
ein Kopfteil ("head base") mit einer Austrittsöffnung für das abzugebende Fluid, wobei das Kopfteil eine innere Oberfläche aufweist,
ein elastisches Ventil, das eine der inneren Oberfläche des Kopfteils zugewandte Oberfläche aufweist, wobei auf der Oberfläche mindestens eine umlaufend um die Austrittsöffnung ausgebildete Dichtlippe ausgebildet ist,
ein erstes Bauteil ("liner"), das eine Durchtrittsöffnung für das abzugebende Fluid aufweist, über die ein Einströmen des Fluids zwischen Kopfteil und elastischem Ventil unter Deformation des elastischen Ventils und/oder der mindestens einen Dichtlippe und Ausbildung eines Zwischenraums zwischen der mindestens einen Dichtlippe und Kopfteil ermöglicht ist (Betätigungszustand),
wobei Kopfteil und erstes Bauteil form- und kraftschlüssig unter Einschluss des elastischen Ventils zwischen Kopfteil und erstem Bauteil verbunden sind.

Im Lagerzustand wird die mindestens eine Dichtlippe des elastischen Ventils umlaufend um die Austrittsöffnung an die inneren Oberfläche des Kopfteils angepresst und dichtet somit den Zwischenraum gegenüber der Umgebung ab.

Der Pumpkopf gemäß der vorliegenden Erfindung umfasst somit ein zwischen einem Kopfteil und einem (ersten) Bauteil eingeschlossenes elastisches Ventil, das an seiner dem Kopfteil zugewandten Oberfläche, mindestens eine, bevorzugt mehrere Dichtlippen aufweist. Die Dichtlippen ragen hierbei aus der dem Kopfteil zugewandten Oberfläche des elastischen Ventils heraus. Durch Andruck des Ventils an das Kopfteil kann die Austrittsöffnung des Kopfteils von der Dichtlippe fluidisch dichtend um- und somit verschlossen werden. Die zwischen Kopfteil und erstem Bauteil angeordnete Dichtung ermöglicht somit eine Dichtung zwischen Kopfteil und Bauteil.

Der Zwischenraum wird hierbei dadurch gebildet, dass die im Lagerzustand mit der inneren Oberfläche des Kopfteils in Kontakt stehende mindestens eine Dichtlippe z.B. durch austretendes Fluid verdrängt und das Fluid somit einen Spalt bzw. Zwischenraum zwischen elastischem Ventil und der inneren Oberfläche ausbildet. Das Fluid kann dann durch den sich bildenden Spalt zwischen Ventil und innerer Oberfläche in Richtung der Auslassöffnung strömen.

Besonders vorteilhaft bei dem Pumpkopf gemäß der vorliegenden Erfindung ist hierbei, dass nicht die gesamte Oberfläche des Ventilkopfes auf dem Bauteil aufliegt, sondern nur ein im wesentlichen punktueller Kontakt zwischen den Dichtlippen und dem Kopfteil im Lagerzustand stattfindet. Eine wie eingangs dargestellte Gefahr des Verklebens des elastischen Ventils mit dem Kopfteil wird aufgrund der limitierten Auflage- bzw. Kontaktfläche zwischen Ventil und Kopfteil minimiert. Aufgrund des punktuellen Anliegens des Ventils am Kopfteil über die Lippen kann auch die Federkraft, mit der das Ventil am Kopfteil angepresst wird, geringer ausfallen, so dass eine leichtere Bedienbarkeit gegeben ist.

Aufgrund der reduzierten Kontaktfläche zwischen dem elastischen Ventil und dem Kopfteil aufgrund des Vorhandenseins von Dichtlippen ist der Anpressdruck des Ventils auf das Kopfteil ebenso erhöht. Bei gleicher Andruckkraft, die beispielsweise durch eine das Ventil anders Kopfteil anpressende Feder erfolgen kann, ist aufgrund der minimierten Auflagefläche des Ventils am Kopfteil der Anpressdruck an der Kontaktstelle der Dichtlippen im Vergleich zu einer vollflächigen Auflage eines Ventilkopfes auf der inneren Oberfläche des Kopfteils maximiert. Hierdurch wird die Dichtwirkung des Ventils deutlich erhöht.

Das elastische Ventil ermöglicht somit eine besonders effiziente Abdichtung der Austrittsöffnung gegenüber der Umgebung. Durch diese Abdichtung können von der Produktion herrührende Fertigungsfehler ausgeglichen werden, so dass auch bei nicht idealer geometrischer Ausgestaltung bzw. Anordnung sämtlicher Bestandteile des Pumpkopfes eine effiziente Abdichtung des inneren Strömungsweges der zu dosierenden Flüssigkeit und/oder Gasen gewährleistet ist.

Aufgrund der besseren Abdichtung ist das Risiko, dass ein ungewolltes Eindringen von Bakterien oder sonstigen Verunreinigungen aus der äußeren Umgebung erfolgen kann, ebenso minimiert.

Die Sicherheit des erfindungsgemäßen Pumpkopfes ist somit deutlich erhöht.

Der Pumpkopf gemäß der vorliegenden Erfindung gewährleistet somit auch nach längerem Stehen - und einem dabei gegebenenfalls erfolgendem Eintrocknen des abzugebenden Fluids, das nach wie vor im Zwischenraum zwischen Ventil und Kopfteil vorhanden sein könnte - eine vollständige Funktionsweise des Pumpkopfes bei gleichzeitig verbesserter Dichtfunktion.

Gemäß der vorliegenden Erfindung sind somit das Kopfteil sowie das elastische Ventil mit Dichtlippen aufeinander abgestimmt. Aufgrund der Tatsache, dass das elastische Ventil zumindest bereichsweise elastisch ausgebildet ist, kann sich das Ventil beim Dosiervorgang verformen und einen Spalt bzw. Zwischenraum freigeben, über den das Fluid in Richtung der Auslassöffnung strömen kann.

Gemäß dieser bevorzugten Ausführungsform ist insbesondere die Wandung des elastischen Ventils elastisch ausgebildet, wohingegen der Kopf starr oder ebenso flexibel ausgebildet sein kann und somit direkt an die Beschaffenheit der inneren Oberfläche des Kopfteils angepasst ist. Somit ist ein sicheres Eingreifen des Kopfes des elastischen Ventils mit den Dichtlippen in die innere Oberfläche des Kopfteils im Bereich der Austrittsöffnung gewährleistet.

Hierbei ist es, insbesondere von Vorteil, wenn die elastische Wandung mindestens eine Sollknickstelle aufweist, an der die elastische Wandung bei Überführen vom Lager- in den Betätigungszustand ab- bzw. einknickt.

Die elastische Wandung kann beispielsweise treppenförmig ausgestaltet sein und mindestens einen vertikalen und einen horizontalen Bereich (bzw. eine Fläche)aufweisen, wobei die Sollknickstelle insbesondere an einem Verbindungspunkt des vertikalen und horizontalen Bereichs ausgebildet ist.

Vorteilhaft ist zudem, wenn die elastische Wandung und/oder der Kopf aus einem elastisch verformbaren Material, insbesondere aus einem thermoplastischen Kunststoff, Polyethylen, Polypropylen, Gummi und/oder Silicon, bevorzugt mit einer Dicke von 0,01 bis 2,0 mm, gebildet ist und/oder der Kopf massiv ausgebildet ist, wobei im Falle einer treppenförmigen Ausbildung der Wandung die mindestens einen horizontale Bereichs dünner ausgebildet ist als die mindestens einen vertikale Bereich aufweist, wobei insbesondere der mindestens eine vertikale Bereich eine Dicke von 0,1 bis 2,0 mm, bevorzugt 0,2 bis 1,0 mm und/oder der mindestens eine horizontale Bereich eine Dicke von 0,01 bis 1,0 mm, bevorzugt 0,03 bis 0,5 mm aufweist.

Der Kopf des elastischen Ventils kann vorzugsweise aus dem gleichen Material wie die elastische Wandung ausgebildet sein. Insbesondere sind Kopf und elastische Wandung einstückig ausgebildet und beispielsweise simultan durch ein Spritzgussverfahren hergestellt.

Das elastische Ventil weist vorzugsweise 1 bis 5 Dichtlippen, bevorzugt 2 bis 4 Dichtlippen auf, wobei bei einer Mehrzahl von vorhandenen Dichtlippen diese umlaufend umeinander ausgebildet sind. Die umlaufende Anordnung mehrerer Dichtlippen zueinander kann auch als konzentrische Anordnung der jeweiligen Dichtlippen beschrieben werden.

Vorteilhaft ist hierbei, wenn die mindestens eine Dichtlippe 0,01 bis 2 mm, bevorzugt 0,03 bis 1 mm aus Oberfläche des Ventilkopfes herausragt.

Weiter ist bevorzugt, dass das elastische Ventil mindestens eine erste Dichtlippe aufweist, die für den Fall, dass das elastische Ventil mehrere Dichtlippen aufweist, am nächsten von allen Dichtlippen an der Auslassöffnung angeordnet ist. Diese erste Dichtlippe ist somit in unmittelbarer Nähe zur Auslassöffnung angeordnet. Die erste Dichtlippe schließt vorzugsweise mit der inneren Oberfläche einen Winkel θ ein, wobei bevorzugt gilt 1° ≤ θ ≤ 85°, weiter bevorzugt 5° ≤ θ ≤ 60°, besonders bevorzugt 10° ≤ θ ≤ 45°. Dieser Winkel θ stellt sicher, dass die erste Lippe bei Anpressen des Ventils an das Kopfteil einen tangentialen Druck erfährt und sich dabei ggf. verformt und an die Wandung des Kopfteils anschmiegt. Hierbei wird die Auflagefläche der Lippe an die Wandung vergrößert, so dass die Dichtwirkung verstärkt wird. Es kann dadurch ebenso die Anpresskraft des Ventils an die Wandung des Kopfteils verringert werden, ohne dass dies zu Lasten der Dichtwirkung geht. Die Bedienungsfreundlichkeit des Pumpkopfes wird somit ebenso verbessert.

Für den Fall, dass mehrere Dichtlippen vorhanden sind können auch die weiteren Dichtlippen gemäß der zuvor genannten Ausführungsform ausgebildet sein.

Die geometrische Ausgestaltung der Dichtlippen in Projektion auf die Austrittsöffnung ist hierbei nicht beschränkt. Vorteilhaft ist jedoch, wenn der Umlauf der mindestens einen Dichtlippe um die Austrittsöffnung kreisförmig ist.

Vorzugsweise ist das elastische Ventil mit dem Bauteil fluidisch dicht verbunden.

In einer weiteren vorteilhaften Ausführungsform verfügt das elastische Ventil über mindestens ein Fixierelement, über das das elastische Ventil mit mindestens einem korrespondierendem Fixierelement des ersten Bauteils kraftschlüssig verbunden ist, wobei bevorzugt das Fixierelement des elastischen Ventils und das Fixierelement des ersten Bauteils als Einrastverbindung oder Schnappverbindung ausgebildet ist.

Weiter bevorzugt ist, wenn das erste Bauteil eine Wandung aufweist, die den Zwischenraum abschließt, wobei über die Durchtrittsöffnung eine fluidische Kommunikation des Zwischenraums mit einem vom Zwischenraum aus gesehen jenseits der Wandung liegenden Bereich ermöglicht ist.

Gemäß dieser Ausführungsform können separate Bereiche innerhalb des Pumpkopfes ausgestaltet werden, über die ein sicheres Dosieren der Flüssigkeit möglich ist.

Gemäß einer weiteren bevorzugten Ausführungsform ist vorgesehen, dass die Durchtrittsöffnung vom jenseits der Wandung liegenden Bereich unmittelbar durch die Wandung geführt ist und in den Bereich mündet, oder im jenseits der Wandung liegenden Bereich durch eine seitliche Wandung des ersten Bauteils durchgeführt wird, an einer äußeren Oberfläche des ersten Bauteils in einer Einkerbung, die vom Bauteil begrenzt werden kann, geführt wird, und im Bereich erneut durch die seitliche Wandung des ersten Bauteils geführt wird und in einem zwischen dem Ventilkopf und Kopfteil liegenden Bereich mündet.

Insbesondere die letztgenannte Möglichkeit, wonach eine Einkerbung in der äußeren Oberfläche des Bauteils vorgesehen ist, ermöglicht eine bevorzugte Führung des Fluids in den Zwischenraum zwischen dem Kopfteil und dem elastischen Ventil.

Insbesondere wird die Einkerbung an der äußeren Oberfläche des ersten Bauteils horizontal und/oder vertikal geführt.

Vorteilhaft ist weiterhin, dass der Winkel, den die Durchtrittsöffnung mit einer Stelle der eine erneuten Durchführung durch die seitliche Wandung des ersten Bauteils und einem Mittelpunkt des ersten Bauteils einschließt, von 10 bis 350 °, bevorzugt von 90 bis 270 °beträgt.

Besonders bevorzugt ist dabei, dass zwischen elastischem Ventil und erstem Bauteil ein Element, das eine Rückstellkraft auf das elastische Ventil auswirkt, angeordnet ist, wobei die Rückstellkraft bewirkt, dass der im Betätigungszustand ausgebildete Zwischenraum unter Rückkehr in den Lagerzustand geschlossen wird. Das Element ist insbesondere eine Feder.

Weiter vorteilhaft ist dabei, dass das erste Bauteil seinem dem elastischen Ventil abgewandten Ende mit einem (zweiten) Bauteil verbunden ist, über das der Pumpkopf mit einem Vorratsgefäß zur Bevorratung des abzugebenden Fluids verbindbar ist. Die Verbindung kann dabei unmittelbar oder mittelbar ausgebildet sein.

Hierbei ist es insbesondere von Vorteil, wenn zwischen dem ersten Bauteil und dem zweiten Bauteil mindestens ein Mittel zur sterilen Filtration eintretender Luft vorhanden ist (non-airless system), insbesondere ein Bakterienfilter, oder das erste Bauteil gegenüber dem zweiten Bauteil hermetisch dichtend ausgebildet ist (airless system).

Das mindestens eine Mittel zur sterilen Filtration eintretender Luft weist bevorzugt mindestens einen Durchgangskanal für das Fluid auf, wobei das mindestens eine Mittel so im Pumpkopf angeordnet ist, dass der Durchgangskanal in die Durchtrittsöffnung des ersten Bauteils mündet.

Der für Non-Airless-Systeme ausgebildete Pumpkopf kann dabei insbesondere bei Quetschflaschen oder entsprechenden Dosiervorrichtungen mit Pumpkopf angewandt werden.

Bei Quetschflaschen findet dabei eine passive Betätigung des Pumpkopfes statt, da der fluidische Druck durch Betätigung der mit dem Pumpkopf verbundenen Quetschflasche erfolgt.

Hierbei kann das erste Bauteil gegenüber dem zweiten Bauteil fixiert sein. Diese Ausführungsform ist insbesondere für Dosiervorrichtungen, die eine Quetschflasche umfassen, vorteilhaft.

Im Falle von Dosiersystemen, bei denen Druck durch die Betätigung des Pumpkopfes selbst ausgebildet wird, findet eine aktive Betätigung des Pumpkopfes statt. Derartige Pumpköpfe können sowohl für Airless- als auch für Non-Airless-Dosiersysteme ausgebildet sein.

Bei derartigen Systemen ist es bevorzugt, wenn das erste Bauteil gegenüber dem zweiten Bauteil beweglich ausgebildet ist, wobei zwischen dem ersten Bauteil und dem zweiten Bauteil mindestens ein Mittel, das eine Rückstellkraft auf das erste Bauteil ausübt, angeordnet ist, wobei das Mittel bevorzugt eine Feder ist.

Diese Ausführungsform ist insbesondere für aktiv zu betreibende Pumpköpfe von Vorteil, hierbei kann durch Bewegung der einzelnen ersten und zweiten Bauteile ein Druck auf das zu dosierende Fluid ausgeübt werden.

Eine weitere vorzugsweise Ausführungsform sieht vor, dass das Pumpgehäuse einen bodenseitigen Einlass umfasst, der bevorzugt mittels eines Ventils, insbesondere eines Scheibenventils oder Kugelventils während des Betätigungsvorgangs verschließbar und bei Überführen des Pumpkopfes vom Betätigungszustand in den Lagerzustand geöffnet werden kann. Eine derartige Ausführungsform ist insbesondere bei aktive betätigbaren Airless- und/oder Non-Airless-Pumpköpfen bevorzugt.

Bei Überführen des Pumpkopfes vom Betätigungszustand in den Lagerzustand strömt hierbei in einem Vorratsgefäß bevorratete Flüssigkeit durch Öffnen des Ventils in das Pumpgehäuse nach.

Am bodenseitigen Einlass des Pumpgehäuses kann zudem ein Steigrohr angeordnet sein. Diese Ausführungsform ist insbesondere bei Non-Airless-Systemen mit aktiv betätigbarem Pumpkopf von Vorteil. Für den Fall, dass es sich um ein Airless-System handelt, ist ein Steigrohr bei aktiv betreibbaren Pumpköpfen ggfs. nicht notwendig.

Eine weitere bevorzugte Variante des Pumpkopfes sieht vor, dass bei Verbindung des Pumpkopfes über das zweite Bauteil mit dem Vorratsgefäß eine Dichtung zwischen zweitem Bauteil und dem Vorratsgefäß, oder über die Pumpkammer mit dem Vorratsgefäß eine Dichtung zwischen Pumpkammer und dem Vorratsgefäß angeordnet ist.

Weiter bevorzugt ist der erfindungsgemäße Pumpkopf derart ausgestaltet, dass zwischen erstem Bauteil und zweitem Bauteil ein zweites elastisches Ventil angeordnet ist, das den Durchlasskanal des Bauteils in einem Lagerzustand verschließt und in einem Betriebszustand durch Deformation freigibt.

Hierbei kann vorgesehen sein, dass das zweite Ventil einen in Projektion auf den Durchlasskanal einen den Durchlasskanal verschließenden Grundkörper mit mindestens einer in Projektion auf den Durchlasskanal außerhalb des Durchlasskanal angeordneten Durchtrittsöffnung, insbesondere zwei gegenüberliegend angeordnete Durchtrittsöffnungen.

Bei dieser Ausführungsform ist insbesondere vorgesehen, die mindestens eine Durchtrittsöffnung, insbesondere die zwei gegenüberliegend angeordneten Durchtrittsöffnungen als kreissegmentartige Ausnehmungen im Grundkörper ausgebildet sind. Bei Verformung des zweiten Ventils beim Dosiervorgang kann somit abzugebendes Fluid durch die dann durch die Deformation freigegebenen kreissegmentartigen Ausnehmungen durchtreten, während der Grundkörper im Lagezustand der Durchlasskanal verschließt.

Bevorzugt ist weiterhin, dass der Grundkörper an der dem ersten Bauteil zugewandten Seite ein Führungselement und/oder Stopper, der die Ventilumforung begrenzt, z.B. einen Zapfen aufweist, das mit einem korrespondierenden Führungselement des ersten Bauteils, z.B. einen den Zapfen aufnehmende Ausnehmung, bei Freigabe des Durchlasskanals zusammenwirkt. Beim Ausbringen der Flüssigkeit wird das Ventil verformt, und damit geöffnet. Die Umformung des Ventils darf nicht beliebig weit gehen, damit eine Rückformung nach Flüssigkeitsausbringung in die ursprüngliche Form noch möglich ist. Das Führungselement verhindert somit das komplette Umspülpen des Ventils.

Insbesondere das zweite Bauteil kann mindestens ein Betätigungsmittel, insbesondere eine Auskragung umfassen.

Für den Fall, dass der Pumpkopf zur aktiven Abgabe eines Fluids, beispielsweise durch Betätigen ausgebildet ist, ist das zweite Bauteil bevorzugt mittelbar mit einem Vorratsgefäß verbindbar, wobei der Pumpkopf zusätzlich
einen zylindrischen Pumpenkörper (80), der einen ersten in Richtung des Vorratsgefäßes offenen hohlzylindrischen Pumpenkörperabschnitt und einen zweiten in Richtung zweiten Bauteils offenen hohlzylindrischen Pumpenkörperabschnitts umfasst,
einen an beiden Enden offenen inneren Hohlzylinder (90), der am ersten Pumpenkörperabschnitt befestigbar bzw. befestigt ist und konzentrisch zu diesem angeordnet ist,
   einen einen durchgehenden Kanal aufweisenden Kolben, der konzentrisch im Pumpenkörper und im inneren Hohlzylinder beweglich gelagert ist, und mit einer inneren Wandung des inneren Hohlzylinders dichtend ausgebildet ist,
wobei das zweite Bauteil mit dem Pumpenkörper verbindbar bzw. verbundenen und gegenüber dem Pumpenkörper beweglich gelagert ist, und der durchgehende Kanal in den Durchlasskanal mündet.

Bei der zuvor genannten Ausführungsform ist es insbesondere bevorzug, wenn das zweite Bauteil eine Aussparung zur Aufnahme eines oberen Endes des Kolbens aufweist.

Bevorzugt ist zwischen zweitem Bauteil und Pumpenkörper ein Element angeordnet ist, das auf das Bauteil während und/oder nach einer Betätigung eine Rückstellkraft ausübt, insbesondere ein Federelement.

Weiterhin kann der erste Pumpenkörperabschnitt eine Vorrichtung zur Befestigung des Pumpkopfes am Vorratsgefäß aufweisen.

Bevorzugt ist weiterhin, im Bereich des ersten Pumpenkörperabschnitts eine Dichtung anordenbar bzw. angeordnet ist, die das Vorratsgefäß gegenüber der dem Pumpkopf abdichtet.

Hierbei ist es weiterhin von Vorteil, wenn am in Richtung des Vorratsbehältnisses offenen Ende des inneren Hohlzylinders ein Steigrohr anordenbar bzw. angeordnet ist.

Zudem kann vorgesehen sein, dass zwischen der Außenseite des Kolbens und der Innenseite des zweiten Pumpenkörperabschnitts am Inneren des zweiten Pumpenkörperabschnitts ein Dichtelement zur Abdichtung des Kolbens anordenbar bzw. angeordnet ist.

Bevorzugt kann das Kopfteil ein antibakterielles Material, bevorzugt Metalle oder Metallionen, insbesondere Silberpartikel oder Silberionen beinhalten. Insbesondere ist das Kopfteil im Spritzgussverfahren herstellbar, hierbei kann beispielsweise ein antibakterielles Material direkt mit dem thermoplastischen Material, das zum Herstellen des Spritzgussteils verwendet wird, compoundiert werden.

Die Erfindung betrifft zudem eine Dosiervorrichtung, die einen wie voranstehend beschriebenen Pumpkopf umfasst. Der Pumpkopf ist dabei mit einem Vorratsgefäß verbunden.

Bevorzugt kann das Vorratsgefäß als Quetschflasche oder als formfester Behälter ausgebildet sein.

Ebenso ist es möglich, dass das Vorratsgefäß einen Innenbeutel, der gegenüber dem Pumpkopf hermetisch abgedichtet ist, umfasst, wobei der Innenbeutel insbesondere als Faltenbalg ausgebildet ist.

Diese Ausführungsform eignet sich insbesondere für Airless-Systeme.

Die Dosiervorrichtung gemäß der vorliegenden Erfindung eignet sich zur Bevorratung sowohl von Konservierungsmittel enthaltenden Fluiden bzw. Lösungen, insbesondere jedoch zur Bevorratung von Konservierungsmittel freien Fluiden bzw. Lösungen.

Die vorliegende Erfindung wird anhand der beigefügten Figuren näher beschrieben, ohne die Erfindung auf die speziell dargestellten Ausführungsformen zu beschränken.

Hierbei zeigen:
- Figur 1: ein elastisches Ventil im Querschnitt, das in einem erfindungsgemäßen Pumpkopf (in Figur 1 nicht dargestellt) zur Anwendung kommt,
- Figur 2: eine weitere Ausführungsform eines elastischen Ventils in verschiedenen perspektivischen Darstellungen, das in einem erfindungsgemäßen Pumpkopf (in Figur 2 nicht dargestellt) zur Anwendung kommt
- Figur 3: eine Explosionszeichnung eines erfindungsgemäßen Pumpkopfs,
- Figur 4: einen erfindungsgemäßen Pumpkopf nach Figur 3, der auf einer Quetschflasche angebracht ist,
- Figur 5: eine Explosionszeichnung eines weiteren erfindungsgemäßen Pumpkopfs, der als aktiver Pumpkopf ausgestaltet ist,
- Figur 6: verschiedene perspektivische Ansichten des elastischen Ventils 201 in Figur 5,
- Figur 7: den in Figur 5 als Explosionszeichnung dargestellten erfindungsgemäßen Pumpkopf in zusammengebauter Form
- Figur 8: den in Figur 7 dargestellten Pumpkopf im Betätigungszustand
- Figur 9: eine weitere Ausführungsform eines erfindungsgemäßen Pumpkopfs zur seitlichen Ausbringung des Fluids, sowie
- Figur 10: den in Figur 9 dargestellten Pumpkopf im Betätigungszustand

Figur 1 zeigt ein elastisches Ventil 20 im Querschnitt, das in einem erfindungsgemäßen Pumpkopf (in Figur 1 nicht dargestellt) zur Anwendung kommt. Das elastische Ventil 20 verfügt dabei über einen Kopf 21a sowie eine elastische Wandung 21b. Die elastische Wandung 21b ist dabei treppenförmig ausgebildet und weist horizontale und vertikale Bereiche auf, die die Treppe bilden. Eine Sollknickstelle 24 ist dabei dort ausgebildet, wo ein vertikaler und horizontaler Abschnitt der elastischen Wandung 21b zusammenlaufen. Die Dicke der vertikalen Wanderung (Bezugszeichen V) ist hierbei größer bemessen als die Dicke der horizontalen Wanderung (Bezugszeichen H). Der Kopf der Wandung verfügt über eine äußere Oberfläche 22, an der im beispielhaften Fall des Ventils 20 gemäß Figur 1 vier konzentrisch angeordnete Dichtlippen L angebracht sind. Die Dichtlippen L ragen dabei aus der Oberfläche 22 des Kopfes 21a des elastischen Ventils 20 hervor. Die Oberfläche 22 kann ebenso über ein Ventilkopfelement 25 verfügen, das in die Austrittsöffnung 11 des Kopfteils (in Figur 1 nicht dargestellt) eingreifen kann. Das Element dient dazu das Restvolumen im Auslassbereich zu reduzieren. Im verschlossenen Zustand wird somit durch das elastische Ventil 20 die Auslassöffnung dadurch verschlossen, dass der Innenraum des Pumpkopfes durch Andrücken der Dichtlippen L auf die Wanderung 12 des Kopfteils 10 gegenüber der Umgebung abgeschlossen wird. Der Kopf 21a des Ventils 20 kann dabei massiv ausgebildet sein, die elastische Wandung 21b als schlauchförmige Wandung an den Kopf 21a angefügt sein. Das komplett elastische Ventil 20 kann einstückig im Spritzgussverfahren hergestellt werden. An der elastischen Wandung 21b sind Fixierelemente 23, beispielsweise eine umlaufende Feder vorhanden. Die Funktionsweise und die Verwendung des in Figur 1 dargestellten elastischen Ventils werden in Figur 2 bzw. 3 näher erläutert.

Figur 2a zeigt verschiedene perspektivische Darstellungen eines elastischen Ventils 20, das im Wesentlichen der Ausführungsform gemäß Figur 1 entspricht. Figur 2, Perspektive a) zeigt - wie auch schon Figur 1 - einen Schnitt durch das elastische Ventil. Das elastische Ventil ist dabei identisch ausgestaltet wie das in Figur 1 dargestellte Ventil. Die perspektivische Darstellung b) zeigt eine Aufsicht auf das Ventil 20 von oben. In der gewählten Darstellung erfolgt ein Blick auf die Wandung 21a und die elastische Wandung 21b. Ersichtlich ist, dass die vier Lippen L konzentrisch um das Ventilkopfelement 25 angeordnet sind und im Bereich des Kopfes 21a ausgeführt sind. Die perspektivische Darstellung c) ist insofern identisch mit der in der perspektivischen Darstellung a) gezeigten Ausführung, allerdings ist das Ventil 20 in der perspektivischen Darstellung c) im Betriebszustand gezeigt. Erkennbar ist, dass ein Abtauchen des Kopfteils 21a über Verformung der elastischen Wandung 21b, insbesondere an der Sollknickstelle 24 erfolgt. Die Verformung ist über die beiden horizontalen Linien, die die vertikale Position des Ventilkopfelementes 25 darstellen, verdeutlicht.

Figur 2b zeigt einen vergrößerten Ausschnitt aus dem Ventil 20 und das Zusammenwirken des elastischen Ventils 20 mitsamt den Lippen L mit der inneren Oberfläche 12 des Kopfteils 10. Dargestellt sind die ersten beiden Lippen L1 und L2 des Ventils 20. Im beispielhaften Fall ist die erste Lippe L1 derart ausgebildet, dass der Anstellwinkel θ mit der inneren Oberfläche 12 des Bauteils 10 einen spitzen Winkel z.B. 10°-45°, einschließt. Somit ist sichergestellt, dass die Dichtlippen L sich stets richtig an die innere Oberfläche 12 des Kopfteils 10 anschmiegen. Durch die teilweise Verformung beim Anpressen wird die Auflagefläche der Lippe an die Wandung 12 des Kopfteils vergrößert, so dass sich die Dichtwirkung erhöht.

Figur 2c zeigt einen derartigen Zusammenbau beispielhaft. Dargestellt ist das Zusammenwirken des Kopfteils 10 mit dem elastischen Ventil 20. Auf der linken Seite der Figur 2c (links vom vertikalen Strich) ist das Ventil im Verschlusszustand dargestellt. Hierbei werden die Lippen L an die innere Wandung 12 des Kopfteils 10 angepresst. Aufgrund der in Figur 2b dargestellten Geometrie der Lippen findet hierbei eine Verkrümmung der elastischen Lippen L statt, sodass ein sicherer Verschluss gewährleistet ist.

Rechts des vertikalen Strichs ist die hypothetische Ausgestaltung der Lippen dargestellt. Erkennbar ist das gewisse Spiel, das zur Verformung der Lippen, wie links dargestellt, beiträgt.

Figur 3 zeigt eine Explosionszeichnung eines Pumpkopfs I, der insbesondere als Dosierkopf für eine Quetschflasche geeignet ist. Der Pumpkopf I umfasst dabei ein Kopfteil 10 mit einer Auslassöffnung 11, die bevorzugt zur tropfenförmigen Abgabe von Fluiden ausgebildet sein kann. Ebenso ist es jedoch möglich, die Auslassöffnung so auszugestalten, dass ein Sprühnebel bei der Abgabe des Fluids erzeugbar ist. Das Kopfteil 10 sitzt dabei direkt auf einem Bauteil 40 auf und ist mit diesem form- und kraftschlüssig verbunden. Das Kopfteil 10 weist dabei eine innere Aussparung auf, die eine innere Oberfläche 12 aufweist. Zwischen Kopfteil 10 und Bauteil 40 ist das in Figur 1 beschriebene elastische Ventil 20 angeordnet, das einen Kopf 21a und eine elastische Wandung 21b aufweist. Über die Fixierelemente 23 ist das elastische Ventil 20 am Bauteil 40 fixiert. Hierzu werden die Fixierelemente 23 in korrespondierende Fixierelemente 43, beispielsweise eine umlaufende Nut, des Bauteils 40 eingerastet. Das Bauteil 40 weist eine Wandung 42 auf, die baulich den Pumpkopf I in einen oberen Teil (der Teil, der das Kopfteil 10 und das elastische Ventil 20 umfasst) und einen unteren Teil (unterhalb der Wandung 42) trennt. Unterhalb der Wandung 42 des Bauteils 40 ist ein Bauteil 60 eingefügt, das formschlüssig mit dem Bauteil 40 verbindbar ist. Zwischen Bauteil 60 und Bauteil 40 resultiert ein Zwischenraum 40-60. Das Bauteil 40 weist dabei eine Durchlassöffnung 41 auf, die im beispielhaften, in Figur 1 dargestellten Fall derart ausgebildet ist, dass im unteren Teil des Bauteils 40 (auf Höhe des Zwischenraumes 40-60) die Durchlassöffnung 41 durch die Wandung 44 des Bauteils 40 durchgeführt ist und dort in einer (nicht dargestellten) Kerbe oder Rille auf der äußeren Oberfläche des Bauteils 40 horizontal herum um das Bauteil 40 geführt ist. Die Kerbe kommuniziert dabei mit einem in Figur 3 nicht dargestellten, nach oben führenden Kanal, durch den das Fluid in Richtung des Ventils 20 bzw. des Kopfteils 10 führbar ist. Der auf der Oberfläche des Bauteils 40 geführte Kanal wird dabei vom aufgesteckten Kopfteil 10 begrenzt und abgeschlossen.

Das zum Anschluss an eine Vorratsflasche II ausgelegte Bauteil 60 verfügt über einen Durchgangskanal 61 für abzugebendes Fluid. Das Bauteil 60 wird dabei soweit ins Bauteil 40 eingesteckt, dass die Wandung 62 nicht direkt mit der Wandung 42 des Bauteils 40 abschließt, sondern ein zwischenbleibender Bereich 40-60 erhalten bleibt (siehe hierzu auch Figur 4). Im beispielhaften Fall des Pumpkopfes I nach Figur 3 ist zwischen Bauteil 40 und Bauteil 60 ein bakterienfilterndes Material 50, über das ein Luftaustausch des innenliegenden Bereichs des Pumpkopfes mit der Umgebung möglich ist, angebracht. Der Bakterienfilter 50 verfügt dabei über einen Durchgangskanal 51, der in Deckung mit der Durchgangsöffnung 41 des Bauteils 40 angeordnet wird. Somit kann ein zu dosierendes Fluid durch den Durchgangskanal 61 des Bauteils 60, weiter durch den Durchgangskanal 51 des Bakterienfilters 50 (er im oberen Bereich des Bakterienfilterns horizontal verläuft) und weiter durch die Durchgangsöffnung 41 des Bauteils 40 strömen und über die (nicht dargestellte) Kerbe auf der äußeren Oberfläche des Bauteils 40 dem nach oben führenden Kanal (nicht dargestellt) zugeführt werden. Zudem kann der Pumpkopf über ein Dichtungselement verfügen (nicht dargestellt), über das ein abdichtendes Anbringen des Pumpkopfes I auf einem in Figur 3 nicht dargestellten Vorratsgefäß II möglich ist.

Figur 4 zeigt einen Pumpkopf I nach Figur 3, der auf einem Vorratsgefäß II, im Falle der Figur 4 einer Quetschflasche, dargestellt ist. Hierbei wurden die gleichen Bezugszeichen wie in Figur 3 dargestellt verwendet. Die Quetschflasche II ist dabei nicht vollständig abgebildet. Sie besteht ebenso aus einem elastischen Material und kann durch Druck auf die Seitenwandungen betätigt werden. Zur Dosierung wird dabei die Dosiervorrichtung kopfüber gehalten, so dass das Fluid in den Durchgangskanal 61 eintreten kann. Bei Druck auf die Quetschflasche II wird das Fluid in den Pumpkopf I eingepresst. In Figur 4 ist mit dem Pfeil X, der durch den Durchtrittskanal 61 des Bauteils 60, durch den Zwischenbereich 40-60 zwischen Bauteil 60 und Bauteil 40, durch die Durchtrittsöffnung 41, durch den Zwischenraum 10-20, der sich bei Betätigung der Dosiervorrichtung gemäß Figur 4 ergibt, und schließlich in Richtung der Auslassöffnung 11 der Weg des Fluids aus dem Vorratsbehältnis II Richtung Auslassöffnung 11 angedeutet. Der Zwischenraum 10-20 bildet sich dadurch, dass das abzugebende Fluid durch den Betätigungsdruck auf die Quetschflasche II unter Verformung des elastischen Ventils 20 zwischen die Kontaktstelle der Dichtlippen L und der innenliegenden Wandung 12 des Kopfteil 10 durchgepresst wird. Der sich durch Verformung des Ventils 20 ausbildende Spalt ist ausreichend, dass die Dichtlippen eine Strömungspassage in Richtung der Auslassöffnung 11 freigeben. Durch die Verformung des elastischen Ventils 20 ist ebenso gewährleistet, dass die Austrittsöffnung 11 freigegeben wird, sodass das abzugebenden Fluid aus der Auslassöffnung 11 austreten kann.

Eine Ausgestaltung als aktiver Pumpkopf, der eine Abgabe eines Fluids unter Betätigung des Pumpkopfes (und nicht der Quetschflasche) ermöglicht und/oder eine Ausgestaltung als selbst dosierende Dosiervorrichtung ist ebenso möglich. Diesbezüglich wird auf die internationale Patentanmeldung WO 2018/010890 A1 und insbesondere die in den darin enthaltenen Figuren dargestellten Ausführungsformen verwiesen.

Entsprechende aktive Ausgestaltungsformen eines erfindungsgemäßen Pumpkopfs werden im Nachfolgenden beispielhaft dargestellt.

Figur 5 zeigt eine weitere Ausführungsform eines erfindungsgemäßen Pumpkopfs I, der als aktiver Pumpkopf ausgebildet ist und somit betätigt werden kann. Die Bezugszeichen gemäß Figur 5 (wie auch den weiteren, nachfolgend diskutierten Figuren) sind dabei identisch, wie in Figuren 3 bzw. 4 und bezeichnen identische Bauteile. Die Definitionen der Bezugszeichen wird im Zusammenhang mit den Figuren 5 sowie den nachfolgenden Figuren nicht erneut wiederholt, bereits zu Figuren 3 bzw. 4 Gesagtes gilt hierbei uneingeschränkt, auch für die nachfolgend beschriebenen Figuren.

Der Pumpkopf I ist dabei, was das Kopfteil 10 und das erste Bauteil 40 anbelangt, identisch ausgestaltet, wie der Pumpkopf gemäß Figur 3. Zwischen Kopfteil 10 und Bauteil 40 ist dabei ein elastisches Ventil 20, wie in Figur 2 dargestellt (also 4 konzentrische Lippen L umfassend) eingebracht. Zwischen erstem Bauteil 40 und zweitem Bauteil 60 ist zusätzlich ein weiteres elastisches Ventil 201eingebracht. Zusätzlich umfasst das zweite Bauteil 60 eine Auskragung 62 mittels der der Pumpkopf betätigt werden kann, d.h. von einem Benutzer beispielsweise nach unten gedrückt werden kann. In das zweite Bauteil 60 ist zudem ein weiteres elastisches Ventil 201 eingebracht, das nachfolgend näher beschrieben wird. Das Ventil 201 weist dabei ein Führungselement 204, im beispielhaften Falle der Figur 5 einen Zapfen auf, der in ein korrespondierendes Führungselement 47 des ersten Bauteils 40, im beispielhaften Falle der Figur 5 eine entsprechende Ausnehmung, eingreifen kann. Das elastische Ventil 201 gibt dabei den Durchlasskanal 61 des zweiten Bauteils 60 im Betätigungszustand des Pumpkopfs I frei.

Das zweite Bauteil 60 weist im Falle des Pumpkopfs I gemäß Figur 5 eine Auskragung 62 auf, mittels der der Pumpkopf betätigt werden kann.

Zudem umfasst der Pumpkopf I gemäß Figur 5 einen zylindrischen Pumpenkörper 80, der von unten in das zweite Bauteil 60 eingreifen kann. Zwischen zweitem Bauteil 60 und dem zylindrischen Pumpenkörper 80 ist zudem eine Feder 63 ausgebildet, die nach Betätigen des Pumpkopfs I das zweite Bauteil 60 und den zylindrischen Pumpenkörper 80 wieder voneinander lösen und den Pumpkopf I somit wieder in den Lagerzustand überführen kann.

Der zylindrische Pumpenkörper weist eine zentrale Durchführungsöffnung auf, in die ein Kolben 100 mit einem korrespondierenden durchgehenden Kanal 101 eingeführt werden kann. Der durchgehende Kanal ist dabei mit dem Durchlasskanal 61 des Bauteils 60 in Deckung angeordnet. Der Kolben 100 kann von einer Aufnahmeöffnung bzw. -aussparung 64 des zweiten Bauteils 60 aufgenommen werden.

Der zylindrische Pumpenkörper 80 verfügt über einen oberen Pumpenkörperabschnitt 81 sowie einen unteren Pumpenkörperabschnitt 82, die beide hohlzylindrisch ausgebildet sind und den zylindrischen Pumpenkörper zweiteilen.

Der Kolben 100 ist hierbei in einem Pumpenkörper 90 beweglich gelagert und kann durch die Verlagerung des Volumens der Aufnahmeöffnung des Pumpenkörpers verkleinern und somit Flüssigkeit durch den durchgehenden Kanal in Richtung Auslassöffnung 11 pressen. Der Pumpenkörper 90 verfügt ferner über ein bodenseitiges Ventil 95, das die Einlassöffnung bei Dosiervorgang verschließen kann. Zudem kann zur verdichtenden Verbindung des Pumpkopfs I mit dem Vorratsgefäß II (in Figur 5 nicht dargestellt) eine Dichtung (nicht dargestellt) zwischen Pumpkopf I und Vorratsgefäß II eingebracht sein.

Figur 6 zeigt verschiedene perspektivische Ansichten des zweiten elastischen Ventils201, das beim Pumpkopf gemäß Figur 5 zwischen erstem Bauteil 40 und zweitem Bauteil 60 eingebracht ist. Die Perspektive a) zeigt eine seitliche Projektion des Ventils 201. Das Ventil umfasst dabei einen Grundkörper 202, der derart ausgebildet ist, dass in einem Verschlusszustand die Durchtrittsöffnung 61 des zweiten Bauteils 60 durch Auflage verschlossen ist. Dargestellt ist ebenso das Führungselement 204, das eine sichere Bewegung des zweiten Ventils im Betätigungszustand in Richtung des ersten Bauteils 40 gewährleistet. Die in Perspektive b) abgebildete Darstellung zeigt eine Aufsicht auf das Ventil 201 von oben. Ersichtlich sind zwei kreissegmentartige Aussparungen 203, die bei Freigabe der Durchtrittsöffnung 61 des zweiten Bauteils 60 durch das Ventil 201 es ermöglichen, dass abzugebendes Fluid den Grundkörper 202 des Ventils 201 umspült und somit in Richtung des ersten Bauteils 40 geführt werden kann. Perspektive c) zeigt eine weitere seitliche Projektion des Ventils 201, ausgehend von der Darstellung aus der Perspektive b). Die Perspektive d) zeigt die Deformation des Ventils 201 während eines Betätigungsvorgangs. Die in Perspektive d) abgebildete Darstellung stellt einen Schnitt durch das Ventil 201 dar. Ersichtlich ist die Deformation des elastischen Ventils 201 im Betätigungszustand. Es erfolgt eine Deformation des Ventils (und aufgrund der Festlegung des Ventils 201 durch das erste Bauteil 40) nach oben, wodurch die Durchtrittsöffnung 61 des zweiten Bauteils 60 freigegeben wird. Die Deformation des Ventils ist durch die beiden horizontalen Linien, die das untere Ende des Ventils 201 sowie die beiden Pfeile, dargestellt.

Figur 7 zeigt den Pumpkopf gemäß Figur 5 in zusammengebautem Zustand. Der Pumpkopf I ist zusätzlich auf ein Vorratsgefäß II aufgebracht, das in seinem Inneren einen Faltenbalg 105 aufweist, in dem abzugebendes Fluid eingebracht ist. Bezüglich der Bedeutung der insoweit identischen Bezugszeichen wird hierzu auch die Ausführung gemäß Figur 5 verwiesen. Figur 7 zeigt dem Pumpkopf I in einem Lagerzustand.

Figur 8 zeigt den Pumpkopf gemäß Figur 7 im Betätigungszustand. Der Betätigungszustand wird dadurch erreicht, dass ein Benutzer auf die Auskragung 62 drückt und somit das zweite Bauteil inklusive dem Kolben 100 nach unten drückt. Der Bewegungsvorgang ist durch die beiden Pfeile dargestellt. Der Federpaket 63 wird hierbei komprimiert. Aufgrund der Volumenverkleinerung durch Einschub des Kolbens 100 in den Pumpenkörper 90 wird im Pumpenkörper 90 befindliches Fluid entlang der in Figur 8 dargestellten Linie durch den durchgehenden Kanal 101 des Kolbens 100, durch die Durchtrittsöffnung 61 des zweiten Bauteils 62 nach oben abgegeben und verformt hierbei das elastische Ventil 201, das im Zwischenraum 40-60 zwischen erstem Bauteil 40 und zweitem Bauteil 60 angebracht ist. Dadurch wird der Durchtrittskanal 41 im ersten Bauteil 40 freigegeben. Hierdurch strömt Fluid in den Zwischenraum 10-20 zwischen Kopfteil 10 und elastischem Ventil 20 ein, das weiter auf die bereits im Zusammenhang mit Figuren 3 und 4 dargestellte Weise die Austrittsöffnung 11 freigibt, sodass das Fluid letztendlich an die Umgebung freigegeben wird.

Figur 9 zeigt eine weitere Ausführungsform eines erfindungsgemäßen Pumpkopfs, der zur seitliche Ausbringung ausgebildet ist. Die Betätigung des Pumpkopfs erfolgt dabei durch Druck auf das erste Bauteil 40. Es wurden hierbei identische Bezugszeichen verwendet, wie in den voranstehenden Figuren. Auch der Pumpkopf gemäß Figur 9 umfasst dabei ein elastisches Ventil 20, wie in Figur 1 oder Figur 2 dargestellt. Zudem umfasst der Pumpkopf I gemäß Figur 9 ein zweites elastisches Ventil 201. Die Funktionsweise ist dabei identisch mit dem Pumpkopf I, wie in den Figuren 7 - 9 beschrieben, lediglich der Weg der Fluidführung durch den Pumpkopf I ist dabei unterschiedlich ausgestaltet.

Figur 10 beschreibt den vom Pumpkopf gemäß Figur 9 im Betätigungszustand, der Druckpunkt ist mit dem oben angegebenen großen Pfeil beschrieben; der Austrag von Fluid durch die Austragsöffnung 11 mit dem kleinen Pfeil.

## Patentansprüche

1. Pumpkopf (I) für eine Dosiervorrichtung zur dosierten Abgabe eines Fluids, umfassend
ein Kopfteil (10), mit einer Austrittsöffnung (11) für das abzugebende Fluid, wobei das Kopfteil (10) eine innere Oberfläche (12) aufweist,
ein elastisches Ventil (20),
ein erstes Bauteil (40), das eine Durchtrittsöffnung (41) für das abzugebende Fluid aufweist, wobei Kopfteil (10) und erstes Bauteil (40) form- und kraftschlüssig unter Einschluss des elastischen Ventils (20) zwischen Kopfteil (10) und erstem Bauteil (40) verbunden sind,
**dadurch gekennzeichnet, dass**
das elastisches Ventil (20) eine der inneren Oberfläche (12) des Kopfteils (10) zugewandte Oberfläche (22) aufweist, wobei auf der Oberfläche mindestens eine umlaufend um die Austrittsöffnung (11) ausgebildete Dichtlippe (L) ausgebildet ist, und
in einen Betätigungszustand ein Einströmen des Fluids über die Durchtrittsöffnung (41) zwischen Kopfteil (10) und elastischem Ventil (20) unter Deformation des elastischen Ventils (20) und/oder der mindestens einen Dichtlippe (L) und Ausbildung eines ersten Zwischenraums (10-20) zwischen der mindestens einen Dichtlippe (L) und Kopfteil (10) ermöglicht ist.

2. Pumpkopf (I) nach Anspruch 1, **dadurch gekennzeichnet, dass** das elastische Ventil einen Kopf (21a) und eine elastische Wandung (21b) umfasst, wobei vorzugsweise die elastische Wandung (21b) mindestens eine Sollknickstelle (24) aufweist, an der die elastische Wandung (21b) bei Überführen vom Lager- in den Betätigungszustand ab- bzw. einknickt, weiter bevorzugt die elastische Wandung (21b) treppenförmig ausgestaltet ist und mindestens eine vertikalen (V) und eine horizontalen (H) Bereich aufweist und insbesondere die Sollknickstelle (24) insbesondere an einem Verbindungspunkt des vertikalen (V) und horizontalen (H) Bereichs ausgebildet ist.

3. Pumpkopf (I) nach vorhergehendem Anspruch, **dadurch gekennzeichnet, dass** die elastische Wandung (21b) aus einem elastisch verformbaren Material gebildet ist und/oder der Kopf (21a) massiv ausgebildet ist, wobei im Falle einer treppenförmigen Ausbildung der Wandung (21b) der mindestens eine horizontale Bereich (H) dünner ausgebildet ist als der mindestens eine vertikale Bereich (V), bevorzugt die elastische Wandung (21b) und/oder der Kopf (21a) aus einem thermoplastischen Kunststoff, Polyethylen, Polypropylen, Gummi und/oder Silicon gebildet ist.

4. Pumpkopf (I) nach einem der beiden vorhergehenden Ansprüche, **dadurch gekennzeichnet, dass**
die die elastische Wandung (21b) eine Dicke von 0,01 bis 2,0 mm aufweist,
im Falle einer treppenförmigen Ausbildung der Wandung (21b) der mindestens eine horizontale Bereich (H) dünner ausgebildet ist als der mindestens eine vertikale Bereich (V), wobei der mindestens eine vertikale Bereich (V) eine Dicke von 0,1 bis 2,0 mm, bevorzugt 0,2bis 1,0mm und/oder der mindestens eine horizontale Bereich (H) eine Dicke von 0,01 bis 1,0 mm, bevorzugt 0,03 bis 0,5 mm aufweist, und/oder
Kopf (21a) und elastische Wandung (21b) einstückig ausgebildet sind und insbesondere simultan durch ein Spritzgussverfahren hergestellt sind.

5. Pumpkopf (I) nach einem der vorhergehenden Ansprüche, **dadurch gekennzeichnet, dass**
a) das elastische Ventil (20) 1 bis 5 Dichtlippen (L), bevorzugt 2 bis 4Dichtlippen (L) aufweist, wobei bei einer Mehrzahl von vorhandenen Dichtlippen (L) diese umlaufend umeinander ausgebildet sind,
b) die mindestens eine Dichtlippe (L) 0,01 bis 2 mm, bevorzugt 0,03 bis 1 mm aus Oberfläche (22) herausragt,
c) das elastische Ventil (20) mindestens eine erste Dichtlippe (L1) aufweist, die für den Fall, dass das elastische Ventil (20) mehrere Dichtlippen (L) aufweist, am nächsten von allen Dichtlippen (11) an der Auslassöffnung (11) angeordnet ist, wobei die erste Dichtlippe (L1) mit der inneren Oberfläche (12) einen Winkel θ einschließt, wobei bevorzugt gilt 1° ≤ θ ≤ 85°, weiter bevorzugt 5° ≤ θ ≤ 60°, besonders bevorzugt 10° ≤ θ ≤ 45°, und/oder
d) der Umlauf der mindestens einen Dichtlippe (L) um die Austrittsöffnung (11) kreisförmig ist.

6. Pumpkopf (I) nach einem der vorhergehenden Ansprüche, **dadurch gekennzeichnet, dass** das elastische Ventil (20)
mit dem ersten Bauteil (40) fluidisch dicht verbunden ist, und/oder
über mindestens ein Fixierelement (23) verfügt, über das das elastische Ventil (20) mit mindestens einem korrespondierendem Fixierelement (43) des ersten Bauteils (40) kraftschlüssig verbunden ist, wobei bevorzugt das Fixierelement (23) des elastischen Ventils (20) und das Fixierelement (43) des ersten Bauteils (40) als Einrastverbindung oder Schnappverbindung ausgebildet ist.

7. Pumpkopf (I) nach einem der vorhergehenden Ansprüche, **dadurch gekennzeichnet, dass** das erste Bauteil (40) eine Wandung (42) aufweist, die den ersten Zwischenraum (10-20) abschließt, wobei über die Durchtrittsöffnung (41) eine fluidische Kommunikation des ersten Zwischenraums (10-20) mit einem vom Zwischenraum (10-20) aus gesehen jenseits der Wandung (42) liegenden zweiten Zwischenraum (40-60) ermöglicht ist und/oder ein Winkel, den die Durchtrittsöffnung (41) mit einer Stelle der eine erneuten Durchführung durch die seitliche Wandung des ersten Bauteils (40) und einem Mittelpunkt des ersten Bauteils (40) einschließt, von 10° bis 350 °, bevorzugt von 90 ° bis 270 ° beträgt.

8. Pumpkopf (I) nach einem der vorhergehenden Ansprüche, **dadurch gekennzeichnet, dass** zwischen elastischem Ventil (20) und erstem Bauteil (40) ein Element (30), das eine Rückstellkraft auf das elastische Ventil (20) auswirkt, angeordnet ist, wobei die Rückstellkraft bewirkt, dass der im Betätigungszustand ausgebildete erste Zwischenraum (10-20) unter Rückkehr in den Lagerzustand abgedichtet wird, wobei das Element (30) insbesondere eine Feder ist.

9. Pumpkopf (I) nach einem der vorhergehenden Ansprüche, **dadurch gekennzeichnet, dass** das erste Bauteil (40) an seinem dem elastischen Ventil (20) abgewandten Ende mit einem einen Durchlasskanal (61) aufweisenden zweiten Bauteil (60), das bevorzugt mindestens ein Betätigungsmittel (62), insbesondere eine Auskragung umfasst, verbunden ist, über das der Pumpkopf (I) mit einem Vorratsgefäß (II) zur Bevorratung des abzugebenden Fluids unmittelbar oder mittelbar verbindbar ist, wobei bevorzugt
zwischen dem ersten Bauteil (40) und dem zweiten Bauteil (60) mindestens ein Mittel (50) zur sterilen Filtration eintretender Luft vorhanden ist, insbesondere ein Bakterienfilter, oder
das erste Bauteil (40) gegenüber dem zweiten Bauteil (60) hermetisch dichtend ausgebildet ist, wobei bevorzugt
das mindestens eine Mittel (50) zur sterilen Filtration eintretender Luft mindestens einen Durchgangskanal (51) für das Fluid aufweist, wobei das mindestens eine Mittel (50) so im Pumpkopf (I) angeordnet ist, dass der Durchgangskanal (51) in die Durchtrittsöffnung (41) mündet, insbesondere
das erste Bauteil (40) gegenüber dem zweiten Bauteil (60) fixiert ist oder
beweglich ausgebildet ist, wobei zwischen dem ersten Bauteil (40) und dem zweiten Bauteil (60) mindestens ein Mittel, das eine Rückstellkraft auf das erste Bauteil (40) ausübt, angeordnet ist, wobei das Mittel bevorzugt eine Feder ist.

10. Pumpkopf (I) nach dem vorhergehenden Anspruch, **dadurch gekennzeichnet, dass** das Kopfteil (10) ein antibakterielles Material, bevorzugt Metalle oder Metallionen, insbesondere Silberpartikel oder Silberionen beinhaltet.

11. Pumpkopf (I) nach einem der beiden vorhergehenden Ansprüche, **dadurch gekennzeichnet, dass** zwischen erstem Bauteil (40) und zweitem Bauteil (60) ein zweites elastisches Ventil (201) angeordnet ist, das den Durchlasskanal (61) des Bauteils (40) in einem Lagerzustand verschließt und in einem Betriebszustand durch Deformation freigibt, wobei bevorzugt das zweite Ventil (201) einen in Projektion auf den Durchlasskanal (61) einen den Durchlasskanal (61) verschließenden Grundkörper (202) mit mindestens einer in Projektion auf den Durchlasskanal (61) außerhalb des Durchlasskanal (61) angeordneten Durchtrittsöffnung (203), insbesondere zwei gegenüberliegend angeordnete Durchtrittsöffnungen (203), wobei insbesondere die mindestens eine Durchtrittsöffnung (203), insbesondere die zwei gegenüberliegend angeordneten Durchtrittsöffnungen (203) als kreissegmentartige Ausnehmungen im Grundkörper ausgebildet sind und/oder der Grundkörper (202) an der dem ersten Bauteil (40) zugewandten Seite ein Führungselement und/oder Stopper, der die Ventilumforung begrenzt (204), z.B. einen Zapfen aufweist, das mit einem korrespondierenden Führungselement (47) des ersten Bauteils (40), z.B. einen den Zapfen aufnehmende Ausnehmung, bei Freigabe des Durchlasskanals (61) zusammenwirkt.

12. Pumpkopf (I) nach einem der Ansprüche 9 bis 11, **dadurch gekennzeichnet, dass** das zweite Bauteil mittelbar mit einem Vorratsgefäß verbindbar ist, wobei der Pumpkopf (I) zusätzlich über
einen zylindrischen Pumpenkörper (80), der einen ersten in Richtung des Vorratsgefäßes (II) offenen hohlzylindrischen Pumpenkörperabschnitt (81) und einen zweiten in Richtung zweiten Bauteils (60) offenen hohlzylindrischen Pumpenkörperabschnitts (82) umfasst,
einen an beiden Enden offenen inneren Hohlzylinder (90), der am ersten Pumpenkörperabschnitt (81) befestigbar bzw. befestigt ist und konzentrisch zu diesem angeordnet ist,
einen einen durchgehenden Kanal (101) aufweisenden Kolben (100), der konzentrisch im Pumpenkörper (80) und im inneren Hohlzylinder (90) beweglich gelagert ist, und mit einer inneren Wandung des inneren Hohlzylinders (90) dichtend ausgebildet ist,
wobei das zweite Bauteil (60) mit dem Pumpenkörper (90) verbindbar bzw. verbundenen und gegenüber dem Pumpenkörper (90) beweglich gelagert ist, und der durchgehende Kanal (101) in den Durchlasskanal (61) mündet, wobei bevorzugt
das zweite Bauteil (60) eine Aussparung (64) zur Aufnahme eines oberen Endes des Kolbens (100) aufweist und/oder
zwischen zweitem Bauteil (60) und Pumpenkörper (80) ein Element (63) angeordnet ist, das auf das Bauteil (60) während und/oder nach einer Betätigung eine Rückstellkraft ausübt, insbesondere ein Federelement.

13. Pumpkopf (I) nach vorhergehendem Anspruch, **dadurch gekennzeichnet, dass**
a) der erste Pumpenkörperabschnitt (81) eine Vorrichtung zur Befestigung des Pumpkopfes am Vorratsgefäß (II) aufweist,
b) im Bereich des ersten Pumpenkörperabschnitts (81) eine Dichtung (70) anordenbar bzw. angeordnet ist, die das Vorratsgefäß (II) gegenüber der dem Pumpkopf (I) abdichtet, und/oder
c) zwischen der Außenseite des Kolbens (100) und der Innenseite des zweiten Pumpenkörperabschnitts (82) am Inneren des zweiten Pumpenkörperabschnitts (82) ein Dichtelement zur Abdichtung des Kolbens (100) anordenbar bzw. angeordnet ist.

14. Dosiervorrichtung, umfassend einen mit einem Vorratsgefäß (II) verbundenen Pumpkopf (I) nach einem der vorhergehenden Ansprüche, wobei bevorzugt das Vorratsgefäß (II) als Quetschflasche oder als formfester Behälter ausgebildet ist und/oder das Vorratsgefäß (II) einen Innenbeutel, der gegenüber dem Pumpkopf (I) hermetisch abgedichtet ist, umfasst, wobei der Innenbeutel insbesondere als Faltenbalg ausgebildet ist, wobei bevorzugt der Pumpkopf (I) über das zweiten Bauteil (60) mit dem Vorratsgefäß (II) verbunden ist und eine Dichtung (70) zwischen zweitem Bauteil (60) und dem Vorratsgefäß (II) angeordnet ist.

15. Dosiervorrichtung nach vorhergehendem Anspruch in Form eines Airless oder Non-Airless-Systems oder eines Tropfer- oder Spray-Systems.

## Claims

1. Pump head (I) for a dosing device for the metered dispensing of a fluid, comprising
a head part (10) having an outlet opening (11) for the fluid to be dispensed, wherein the head part (10) has an inner surface (12),
an elastic valve (20),
a first component (40) having a passage opening (41) for the fluid to be dispensed, wherein the head part (10) and the first component (40) are connected to one another in a form fitting and force fitting manner with the elastic valve (20) interposed between the head part (10) and the first component (40),
**characterized in that**
the elastic valve (20) has a surface (22) facing the inner surface (12) of the head part (10), wherein at least one sealing lip (L) formed circumferentially around the outlet opening (11) is formed on the surface, and
in an actuated state an inflow of the fluid via the passage opening (41) between the head part (10) and the elastic valve (20) is enabled with deformation of the elastic valve (20) and/or of the at least one sealing lip (L) and formation of a first intermediate space (10-20) between the at least one sealing lip (L) and the head part (10).

2. Pump head (I) according to claim 1, **characterized in that** the elastic valve comprises a head (21a) and an elastic wall (21b), wherein preferably the elastic wall (21b) has at least one predetermined bending point (24) at which the elastic wall (21b) bends outward or inward when transferred from the storage state to the actuated state, more preferably the elastic wall (21b) is configured in a stepped manner and comprises at least one vertical (V) region and one horizontal (H) region, and in particular the predetermined bending point (24) is formed at a connection point of the vertical (V) and horizontal (H) regions.

3. Pump head (I) according to the preceding claim, **characterized in that** the elastic wall (21b) is formed from an elastically deformable material and/or the head (21a) is formed as a solid body, wherein in the case of a stepped configuration of the wall (21b) the at least one horizontal region (H) is formed thinner than the at least one vertical region (V), preferably the elastic wall (21b) and/or the head (21a) are formed from a thermoplastic material, polyethylene, polypropylene, rubber and/or silicone.

4. Pump head (I) according to one of the two preceding claims, **characterized in that**
the elastic wall (21b) has a thickness of 0.01 to 2.0 mm,
in the case of a stepped configuration of the wall (21b) the at least one horizontal region (H) is formed thinner than the at least one vertical region (V), wherein the at least one vertical region (V) has a thickness of 0.1 to 2.0 mm, preferably 0.2 to 1.0 mm, and/or the at least one horizontal region (H) has a thickness of 0.01 to 1.0 mm, preferably 0.03 to 0.5 mm, and/or
the head (21a) and the elastic wall (21b) are formed in one piece and in particular are manufactured simultaneously by an injection molding process.

5. Pump head (I) according to one of the preceding claims, **characterized in that**
a) the elastic valve (20) has 1 to 5 sealing lips (L), preferably 2 to 4 sealing lips (L), wherein in the case of a plurality of sealing lips (L) these are formed circumferentially around one another,
b) the at least one sealing lip (L) protrudes 0.01 to 2 mm, preferably 0.03 to 1 mm, from the surface (22),
c) the elastic valve (20) has at least one first sealing lip (L1) which, in the event that the elastic valve (20) has a plurality of sealing lips (L), is arranged closest of all sealing lips (L) to the outlet opening (11), wherein the first sealing lip (L1) encloses an angle θ with the inner surface (12), wherein preferably 1° ≤ θ ≤ 85°, more preferably 5° ≤ θ ≤ 60°, particularly preferably 10° ≤ θ ≤ 45°, and/or
d) the circumferential course of the at least one sealing lip (L) around the outlet opening (11) is circular.

6. Pump head (I) according to one of the preceding claims, **characterized in that** the elastic valve (20)
is fluid tightly connected to the first component (40), and/or
has at least one fixing element (23) by means of which the elastic valve (20) is connected in a force fitting manner to at least one corresponding fixing element (43) of the first component (40), wherein preferably the fixing element (23) of the elastic valve (20) and the fixing element (43) of the first component (40) are formed as a latching connection or snap fit connection.

7. Pump head (I) according to one of the preceding claims, **characterized in that** the first component (40) has a wall (42) which closes the first intermediate space (10-20), wherein via the passage opening (41) a fluidic communication of the first intermediate space (10-20) with a second intermediate space (40-60) located beyond the wall (42) as viewed from the intermediate space (10-20) is enabled and/or an angle enclosed by the passage opening (41) between a location of a renewed passage through the lateral wall of the first component (40) and a center of the first component (40) is 10 to 350°, preferably 90 to 270°.

8. Pump head (I) according to one of the preceding claims, **characterized in that** between the elastic valve (20) and the first component (40) an element (30) is arranged which exerts a restoring force on the elastic valve (20), wherein the restoring force causes the first intermediate space (10-20) formed in the actuated state to be sealed upon return to the storage state, wherein the element (30) is in particular a spring.

9. Pump head (I) according to one of the preceding claims, **characterized in that** the first component (40) at its end facing away from the elastic valve (20) is connected to a second component (60) having a passage channel (61), which preferably comprises at least one actuating means (62), in particular a projection, via which the pump head (I) can be directly or indirectly connected to a reservoir (II) for storing the fluid to be dispensed, wherein preferably
at least one means (50) for sterile filtration of incoming air is arranged between the first component (40) and the second component (60), in particular a bacteria filter, or
the first component (40) is formed hermetically sealing relative to the second component (60), wherein preferably
the at least one means (50) for sterile filtration of incoming air has at least one through channel (51) for the fluid, wherein the at least one means (50) is arranged in the pump head (I) such that the through channel (51) opens into the passage opening (41), in particular
the first component (40) relative to the second component (60) is fixed or is movably formed, wherein between the first component (40) and the second component (60) at least one means exerting a restoring force on the first component (40) is arranged, preferably a spring.

10. Pump head (I) according to the preceding claim, **characterized in that** the head part (10) comprises an antibacterial material, preferably metals or metal ions, in particular silver particles or silver ions.

11. Pump head (I) according to one of the two preceding claims, **characterized in that** between the first component (40) and the second component (60) a second elastic valve (201) is arranged which closes the passage channel (61) of the component (40) in a storage state and releases it by deformation in an operating state, wherein preferably the second valve (201) in projection onto the passage channel (61) comprises a base body (202) closing the passage channel (61) with at least one passage opening (203) arranged in projection onto the passage channel (61) outside the passage channel (61), in particular two oppositely arranged passage openings (203), wherein in particular the at least one passage opening (203), in particular the two oppositely arranged passage openings (203), are formed as circular segment shaped recesses in the base body and/or the base body (202) on the side facing the first component (40) has a guide element and/or stopper (204) limiting valve deformation, for example a pin, which cooperates with a corresponding guide element (47) of the first component (40), for example a recess receiving the pin, upon release of the passage channel (61).

12. Pump head (I) according to one of claims 9 to 11, **characterized in that** the second component is indirectly connectable to a reservoir, wherein the pump head (I) additionally comprises
a cylindrical pump body (80) which comprises a first hollow cylindrical pump body section (81) open in the direction of the reservoir (II) and a second hollow cylindrical pump body section (82) open in the direction of the second component (60),
an inner hollow cylinder (90) open at both ends, which is fastenable or fastened to the first pump body section (81) and arranged concentrically thereto,
a piston (100) having a continuous channel (101), which is movably mounted concentrically in the pump body (80) and in the inner hollow cylinder (90), and is sealingly formed with an inner wall of the inner hollow cylinder (90),
wherein the second component (60) is connectable or connected to the pump body (90) and is movably mounted relative to the pump body (90), and the continuous channel (101) opens into the passage channel (61), wherein preferably
the second component (60) has a recess (64) for receiving an upper end of the piston (100) and/or
between the second component (60) and the pump body (80) an element (63) is arranged which exerts a restoring force on the component (60) during and/or after actuation, in particular a spring element.

13. Pump head (I) according to the preceding claim, **characterized in that**
a) the first pump body section (81) has a device for fastening the pump head to the reservoir (II),
b) in the region of the first pump body section (81) a seal (70) is arrangeable or arranged which seals the reservoir (II) relative to the pump head (I), and/or
c) between the outer side of the piston (100) and the inner side of the second pump body section (82) on the inside of the second pump body section (82) a sealing element for sealing the piston (100) is arrangeable or arranged.

14. Dosing device comprising a pump head (I) according to one of the preceding claims connected to a reservoir (II), wherein preferably the reservoir (II) is formed as a squeeze bottle or as a dimensionally stable container and/or the reservoir (II) comprises an inner bag which is hermetically sealed relative to the pump head (I), wherein the inner bag is in particular formed as a bellows, wherein preferably the pump head (I) is connected to the reservoir (II) via the second component (60) and a seal (70) is arranged between the second component (60) and the reservoir (II).

15. Dosing device according to the preceding claim in the form of an airless system or non-airless system or a dropper or spray system.

## Revendications

1. Tête de pompe (I) pour un dispositif de dosage permettant de distribuer un fluide de manière dosée, comprenant
une partie tête (10), avec un orifice de sortie (11) pour le fluide à distribuer, dans laquelle la partie tête (10) présente une surface intérieure (12),
une vanne élastique (20),
un premier composant (40) qui présente un orifice de passage (41) pour le fluide à distribuer, dans laquelle la partie tête (10) et le premier composant (40) sont reliés par complémentarité de forme et de force avec intégration de la vanne élastique (20) entre la partie tête (10) et le premier composant (40),
dans laquelle la vanne élastique (20) présente une surface (22) tournée vers la surface intérieure (12) de la partie tête (10),
**caractérisée en ce qu'**au moins une lèvre d'étanchéité (L) formée de manière à entourer l'orifice de sortie (11) est disposée sur la surface de la vanne élastique, et
dans un état d'actionnement, un écoulement du fluide à travers l'orifice de passage (41) est possible entre la partie tête (10) et la vanne élastique (20) avec déformation de la vanne élastique (20) et/ou de l'au moins une lèvre d'étanchéité (L) et formation d'un premier espace (10-20) entre l'au moins une lèvre d'étanchéité (L) et la partie tête (10).

2. Tête de pompe (I) selon la revendication 1, **caractérisée en ce que** la vanne élastique comprend une tête (21a) et une paroi élastique (21b), dans laquelle la paroi élastique (21b) présente de préférence au moins un point de pliage de consigne (24) au niveau duquel la paroi élastique (21b) plie ou se plie lors du passage de l'état de repos à l'état d'actionnement, la paroi élastique (21b) est de préférence en forme d'escalier et présente au moins une région verticale (V) et une région horizontale (H), et le point de pliage de consigne (24) est en particulier disposé au niveau d'un point de liaison de la région verticale (V) et de la région horizontale (H).

3. Tête de pompe (I) selon la revendication précédente, **caractérisée en ce que** la paroi élastique (21b) est formée d'un matériau élastiquement déformable et/ou la tête (21a) est conçue de manière massive, dans laquelle, dans le cas d'une conception en escalier de la paroi (21b), l'au moins une région horizontale (H) est formé plus mince que l'au moins une région verticale (V), de préférence la paroi élastique (21b) et/ou la tête (21a) est formée d'une matière thermoplastique, de polyéthylène, de polypropylène, de caoutchouc et/ou de silicone.

4. Tête de pompe (I) selon l'une quelconque des revendications précédentes, **caractérisée en ce que**
la paroi élastique (21b) présente une épaisseur comprise entre 0,01 et 2,0 mm,
dans le cas d'une conception en escalier de la paroi (21b), l'au moins une région horizontale (H) est plus mince que l'au moins une région verticale (V), dans laquelle l'au moins une région verticale (V) présente une épaisseur comprise entre 0,1 et 2,0 mm, de préférence comprise entre 0,2 et 1,0 mm et/ou l'au moins une région horizontale (H) présente une épaisseur comprise entre 0,01 et 1,0 mm, de préférence comprise entre 0,03 et 0,5 mm, et/ou
la tête (21a) et la paroi élastique (21b) sont réalisées d'une seule pièce et sont en particulier fabriquées simultanément grâce à un procédé de moulage par injection.

5. Tête de pompe (I) selon l'une quelconque des revendications précédentes, **caractérisée en ce que**
a) la vanne élastique (20) présente entre 1 et 5 lèvre(s) d'étanchéité (L), de préférence entre 2 et 4 lèvres d'étanchéité (L), dans laquelle, en cas de présence d'une pluralité de lèvres d'étanchéité (L), celles-ci sont disposées circonférentiellement les unes autour des autres,
b) l'au moins une lèvre d'étanchéité (L) dépasse de la surface (22) de 0,01 à 2 mm, de préférence de 0,03 à 1 mm,
c) la vanne élastique (20) présente au moins une première lèvre d'étanchéité (L1) qui, dans le cas où la vanne élastique (20) présente plusieurs lèvres d'étanchéité (L), est agencée au niveau de l'orifice de sortie (11) au plus près de toutes les lèvres d'étanchéité (11), dans laquelle la première lèvre d'étanchéité (L1) fait un angle θ avec la surface intérieure (12), dans laquelle de préférence 1° ≤ θ ≤ 85 °, particulièrement de préférence 5° ≤ θ ≤ 60°, plus particulièrement de préférence 10° ≤ θ ≤ 45°, et/ou
d) la circonférence de l'au moins une lèvre d'étanchéité (L) autour de l'orifice de sortie (11) est circulaire.

6. Tête de pompe (I) selon l'une quelconque des revendications précédentes, **caractérisée en ce que** la vanne élastique (20)
est reliée de manière étanche aux fluides au premier composant (40), et/ou
dispose d'au moins un élément d'immobilisation (23) par l'intermédiaire duquel la vanne élastique (20) est reliée par complémentarité de force à au moins un élément d'immobilisation (43) correspondant du premier composant (40), dans laquelle l'élément d'immobilisation (23) de la vanne élastique (20) et l'élément d'immobilisation (43) du premier composant (40) sont de préférence conçus sous la forme d'une liaison à encliquetage ou d'une liaison à enclenchement.

7. Tête de pompe (I) selon l'une quelconque des revendications précédentes, **caractérisée en ce que** le premier composant (40) présente une paroi (42) qui ferme le premier espace intermédiaire (10-20), dans lequel une communication fluidique du premier espace intermédiaire (10-20) avec un deuxième espace intermédiaire (40-60), situé au-delà de la paroi (42) lorsqu'il est considéré depuis le premier espace (10-20), est possible en passant par l'orifice de passage (41) et/ou un angle que fait l'orifice de passage (41) avec un emplacement du nouveau passage à travers la paroi latérale du premier composant (40) et un centre du premier composant (40), est compris entre 10 et 350°, de préférence entre 90 et 270°.

8. Tête de pompe (I) selon l'une quelconque des revendications précédentes, **caractérisée en ce qu'**un élément (30) exerçant une force de rappel sur la vanne élastique (20) est agencé entre la vanne élastique (20) et le premier composant (40), dans laquelle, lors du retour à l'état de repos, la force de rappel provoque l'étanchéité du premier espace intermédiaire (10-20) créé dans l'état d'actionnement, dans laquelle l'élément (30) est en particulier un ressort.

9. Tête de pompe (I) selon la revendication précédente, **caractérisée en ce que** le premier composant (40) est relié, à son extrémité opposée à la vanne élastique (20), à un deuxième composant (60) présentant un canal de passage (61) et comprenant de préférence au moins un moyen d'actionnement (62), en particulier une saillie, par l'intermédiaire duquel la tête de pompe (I) peut être reliée directement ou indirectement à un réservoir de stockage (II) permettant de stocker le fluide à distribuer, dans laquelle de préférence
au moins un moyen (50) permettant de filtrer de manière stérile l'air entrant, en particulier un filtre bactérien, est présent entre le premier composant (40) et le deuxième composant (60), ou
le premier composant (40) est conçu de manière hermétiquement étanche par rapport au deuxième composant (60), dans laquelle de préférence
l'au moins un moyen (50) permettant de filtrer de manière stérile l'air entrant présente au moins un canal de passage (51) pour le fluide, dans laquelle l'au moins un moyen (50) est agencé dans la tête de pompe (I) de sorte que le canal de passage (51) débouche dans l'orifice de passage (41), en particulier
le premier composant (40) est immobilisé par rapport au deuxième composant (60)
ou
est mobile, dans laquelle au moins un moyen exerçant une force de rappel sur le premier composant (40) est agencé entre le premier composant (40) et le deuxième composant (60), dans laquelle le moyen est de préférence un ressort.

10. Tête de pompe (I) selon la revendication précédente, **caractérisée en ce que** la partie tête (10) contient un matériau antibactérien, de préférence des métaux ou des ions métalliques, en particulier des particules d'argent ou des ions d'argent.

11. Tête de pompe (I) selon l'une quelconque des deux revendications précédentes, **caractérisée en ce qu'**une deuxième vanne élastique (201) fermant le canal de passage (61) du composant (40) dans un état de repos et le libérant par déformation dans un état de fonctionnement est agencée entre le premier composant (40) et le deuxième composant (60), dans laquelle la deuxième vanne (201) présente de préférence un corps de base (202) fermant le canal de passage (61) en projection sur le canal de passage (61) et comprenant au moins un orifice de passage (203) agencé à l'extérieur du canal de passage (61) en projection sur le canal de passage (61), en particulier deux orifices de passage (203) agencés de manière opposée, dans laquelle en particulier l'au moins un orifice de passage (203), en particulier les deux orifices de passage (203) agencés de manière opposée, sont conçus comme étant des évidements en forme de segments circulaires dans le corps de base et/ou le corps de base (202) présente, sur le côté tourné vers le premier composant (40), un élément de guidage, et/ou une butée limitant (204) la déformation de vanne, par exemple un tenon, qui collabore lors de la libération du canal de passage (61) avec un élément de guidage (47) correspondant du premier composant (40), par exemple un évidement accueillant le tenon.

12. Tête de pompe (I) selon l'une quelconque des revendications 9 à 11, **caractérisée en ce que** le deuxième composant peut être relié indirectement à un réservoir de stockage, dans laquelle la tête de pompe (I) comprend en outre
un corps de pompe cylindrique (80) comprenant une première section de corps de pompe cylindrique creuse (81) ouverte en direction du réservoir de stockage (II) et une deuxième section de corps de pompe cylindrique creuse (82) ouverte en direction du deuxième composant (60),
un cylindre creux intérieur (90) ouvert aux deux extrémités, qui peut être fixé ou est fixé à la première section de corps de pompe (81) et qui est agencé de manière concentrique par rapport à celle-ci,
un piston (100) qui présente un canal traversant (101) et qui est monté mobile de manière concentrique dans le corps de pompe (80) et dans le cylindre creux intérieur (90) et qui est disposé de manière à créer une étanchéité avec une paroi intérieure du cylindre creux intérieur (90),
dans laquelle le deuxième composant (60) peut être relié ou est relié au corps de pompe (90) et est monté mobile par rapport au corps de pompe (90), et le canal traversant (101) débouche dans le canal de passage (61), dans laquelle de préférence
le deuxième composant (60) présente un évidement (64) permettant d'accueillir une extrémité supérieure du piston (100) et/ou
entre le deuxième composant (60) et le corps de pompe (80) est agencé un élément (63), en particulier un élément à ressort, qui exerce une force de rappel sur le composant (60) pendant et/ou après un actionnement.

13. Tête de pompe (I) selon la revendication précédente, **caractérisée en ce que**
a) la première section de corps de pompe (81) présente un dispositif permettant de fixer la tête de pompe au réservoir de stockage (II),
b) un joint (70) rendant le réservoir de stockage (II) étanche par rapport à la tête de pompe (I) peut être agencé dans la région de la première section de corps de pompe (81), et/ou
c) un élément d'étanchéité permettant de rendre étanche le piston (100) peut être agencé ou est agencé à l'intérieur de la deuxième section de corps de pompe (82) entre l'extérieur du piston (100) et l'intérieur de la deuxième section de corps de pompe (82).

14. Dispositif de dosage, comprenant une tête de pompe (I) selon l'une quelconque des revendications précédentes reliée à un réservoir de stockage (II), dans lequel le réservoir de stockage (II) est de préférence conçu comme une bouteille souple ou un récipient indéformable et/ou le réservoir de stockage (II) comprend un sac intérieur qui est rendu hermétiquement étanche par rapport à la tête de pompe (I), dans lequel le sac intérieur est en particulier conçu sous la forme d'un soufflet, dans lequel la tête de pompe (I) est de préférence reliée au réservoir de stockage (II) par l'intermédiaire du deuxième composant (60) et un joint d'étanchéité (70) est agencé entre le deuxième composant (60) et le réservoir de stockage (II).

15. Dispositif de dosage selon la revendication précédente sous la forme d'un système Airless ou Non-Airless ou d'un système de goutte-à-goutte ou de pulvérisation.
